# EUROPÄISCHE PATENTSCHRIFT

(11) **EP 3 590 629 B1**
(45) Veröffentlichungstag und Bekanntmachung des Hinweises auf die Patenterteilung: **20.04.2022**
(21) Anmeldenummer: 19180226.3
(22) Anmeldetag: 14.06.2019
(51) Int. Cl.: B22D 11/12, B22D 11/128, B22D 11/20

(54) **STRANGFÜHRUNGSSEGMENT MIT INDIVIDUELL VERSCHIEBBAREN STRANGFÜHRUNGSROLLEN**
STRAND GUIDE SEGMENT WITH INDIVIDUALLY MOVABLE STRAND GUIDING ROLLERS
SEGMENT DE GUIDAGE DE BARRE COULÉE AVEC DES GALETS DE GUIDADE DE BARRE DÉPLAÇABLE INDIVIDUELLEMENT

(30) Priorität: 02.07.2018 AT 505402018
(43) Veröffentlichungstag der Anmeldung: 08.01.2020
(73) Patentinhaber: Primetals Technologies Austria GmbH, 4031 Linz (AT)
(72) Erfinder: Poeppl, Johann, 4202 Kirchschlag (AT); Ramstorfer, Franz, 2225 Zistersdorf (AT); Schorn, Christian, 4040 Linz (AT); Shan, Guoxin, 8700 Leoben (AT); Thoene, Heinrich, 4020 Linz (AT); Wimmer, Franz, 4752 Riedau (AT); Enzinger, Christian, 4020 Linz (AT); Guttenbrunner, Josef, 4522 Sierning (AT); Hirschmanner, Martin, 4060 Leonding (AT); Pennerstorfer, Paul, 4600 Thalheim/Wels (AT); Starrermair, Michael, 4493 Wolfern (AT); Ziegler, Guenter, 4470 Enns (AT)
(74) Vertreter: Metals@Linz

(56) Entgegenhaltungen:
- WO-A1-2011/095383
- WO-A1-2016/066337
- CN-A- 103 949 602
- GB-A- 2 084 911

## Beschreibung

Die vorliegende Erfindung betrifft ein Strangführungssegment zum Stützen und Führen eines metallischen Strangs in einer Strangführung einer Stranggießmaschine, sowie die Verwendung des Strangführungssegments in einer Stranggießanlage.

Einerseits betrifft die Erfindung ein Strangführungssegment nach dem Oberbegriff von Anspruch 1.

Aus der WO 2011/095383 A1 ist ein gattungsgemäßes Strangführungssegment mit Einzelrollenanstellung für eine Brammenstranggießanlage bekannt. Obwohl eine mit diesen Strangführungssegmenten ausgerüstete Stranggießmaschine eine engl. *"Hard Reduction"* des durcherstarrten Stahlstrangs durchführen kann, und sich dies äußerst positiv auf die Innenqualität des Stahlstrangs auswirkt, ist die mechanische Konstruktion der Segmente relativ komplex und teuer. Wie die mechanische Konstruktion vereinfacht werden kann, ohne dessen Zuverlässigkeit oder die hervorragende Innenqualität der produzierten Stränge negativ zu beeinflussen, geht aus der Schrift nicht hervor.

Aus der CN 103 949 602 A ist ein Strangführungssegment nach dem Oberbegriff von Anspruch 1 bekannt.

Aufgabe der Erfindung ist es, ein Strangführungssegment der eingangs genannten Art zu schaffen, das vom konstruktiven Aufbau deutlich einfacher ist und kostengünstiger gefertigt werden kann.

Diese Aufgabe wird durch ein Strangführungssegment nach Anspruch 1 gelöst, wobei ein Seitenkasten zumindest zwei parallele erste Führungsflächen pro Rollenträger quer zur Gießrichtung und der Rollenträger zumindest zwei mit den ersten Führungsflächen des Seitenkastens korrespondierende erste Gegenführungsflächen aufweist.

Unter einem Seitenkasten soll ein im Wesentlichen quaderförmiger Kasten verstanden werden, der eine Verstelleinrichtung (z.B. einen Hydraulikzylinder) aufnehmen kann.

Durch diese rückblickend betrachtet relativ geringe Modifikation des Strangführungssegments entfallen nicht nur alle Querhäupter 11 der WO 2011/095383 A1, sondern es werden durch die beiden außenliegenden Seitenkästen auch alle Verstelleinrichtungen in der Breitenrichtung des Segments bzw. des Strangs nach außen gerückt. Beide Maßnahmen erhöhen die Wartungsfreundlichkeit des Strangführungssegments stark, da eine individuell verschiebbare Strangführungsrolle, der die Strangführungsrolle tragende Rollenträger sowie die Verstelleinrichtungen auf einfache Art und Weise montiert und demontiert werden können.

Erfindungsgemäß sind die beiden Verstelleinrichtungen in Anstellrichtung quer zur Gießrichtung angeordnet. Wird das Strangführungssegment im horizontalen Auslaufbereich der Stranggießmaschine eingesetzt, verläuft die Längsachse der Verstelleinrichtungen vertikal.

Je nach Anforderungen an die Strangführung kann der Oberkasten, der Unterkasten oder sowohl der Ober- und der Unterkasten jeweils zumindest zwei in der Breitenrichtung des Strangführungssegments außenliegende Seitenkästen umfassen.

In den ersten beiden Fällen sind nur die individuell verschiebbaren Strangführungsrollen des Ober- bzw. des Unterrahmens gegen den Strang anstellbar. Im dritten Fall sind sowohl die Strangführungsrollen des Oberrahmens als auch die Strangführungsrollen des Unterrahmens individuell gegen den Strang anstellbar.

Typischerweise liegt bei den ersten beiden Fällen einer individuell verschiebbaren Strangführungsrolle in Anstellrichtung eine unverschiebbare Strangführungsrolle gegenüber. Entsprechend dieser Ausführungsform sind typischerweise bei Bogenanlagen alle Strangführungsrollen des Unterrahmens (auch als Außenrahmen bezeichnet) der Festseite, d.h. diese Strangführungsrollen sind als unverschiebbare Strangführungsrollen ausgeführt, und alle Strangführungsrollen des Oberrahmens (auch als Innenrahmen bezeichnet) der Losseite, d.h. diese Strangführungsrollen sind als individuell verschiebbare Strangführungsrollen ausgeführt, zugeordnet.

Typischerweise liegt im dritten Fall einer individuell verschiebbaren Strangführungsrolle in Anstellrichtung eine weitere individuell verschiebbare Strangführungsrolle gegenüber. Somit sind typischerweise alle Strangführungsrollen des Oberrahmens und alle Strangführungsrollen des Unterrahmens je einer Losseite zugeordnet, wobei somit alle Strangführungsrollen als individuell verschiebbare Strangführungsrollen ausgebildet sind. Neben der individuellen Wechselbarkeit aller Strangführungsrollen besteht ein weiterer Vorteil dieser Ausführungsform darin, dass alle Strangführungsrollen individuell an den Strang anstellbar sind, sodass z.B. das Überdrehen der Mantelfläche einer Strangführungsrolle mit einer damit einhergehenden Reduktion des Durchmessers einfach durch die Anstellung kompensiert werden kann.

In Zusammenhang mit den beiden vorgenannten Ausführungsformen ist unter "gegenüber" zu verstehen, dass zwei gegenüberliegende Strangführungsrollen einen Versatz in der Dickenrichtung des Strangs zueinander aufweisen, wobei die Strangführungsrollen gegebenenfalls auch einen axialen Versatz in der Gießrichtung aufweisen können.

Gemäß einer konstruktiv einfachen Ausführungsform ist ein erstes Ende einer Verstelleinrichtung drehsteif (im Gegensatz zu gelenkig) mit einem Seitenkasten verbunden. Die drehsteife Verbindung kann z.B. durch das Befestigen des Zylinderrohres des Hydraulikzylinders mittels Verschraubens mit dem Seitenkasten erfolgen.

Gemäß einer vorteilhaften Ausführungsform ist ein zweites Ende einer Verstelleinrichtung gelenkig mit einem Rollenträger verbunden. Dadurch werden keine Momente in den Rollenträger eingebracht, wodurch die Führungsgenauigkeit erhöht wird.

Um die Wartungsfreundlichkeit des Strangführungssegments weiter zu erhöhen, ist gemäß der Erfindung vorgesehen, dass das Strangführungssegment mehrere, in Gießrichtung aufeinanderfolgende, linke Seitenkästen und mehrere, in Gießrichtung aufeinanderfolgende, rechte Seitenkästen aufweist. In diesem Fall können sich z.B. zwei aufeinanderfolgende, individuell anstellbare Strangführungsrollen, an einem rechten und einem linken Seitenkasten abstützen.

Im Idealfall ist jedoch jeweils die Anzahl der linken und der rechten Seitenkästen gleich der Anzahl der individuell verschiebbaren Strangführungsrollen. In diesem Fall stützt sich jede individuell anstellbare Strangführungsrolle auf genau einem rechten und genau einem linken Seitenkasten ab. Dies hat zur Folge, dass die individuell anstellbare Strangführungsrolle, der die Rolle tragende Rollenträger sowie die beiden den Rollenträger verschiebenden Verschiebeeinrichtungen völlig individuell von anderen Strangführungsrollen montiert und demontiert werden können.

Erfindungsgemäß ist ein Rollenträger plattenförmig ausgebildet.

Erfindungsgemäß ist, wenn ein Seitenkasten zumindest zwei zueinander parallele erste Führungsflächen pro Rollenträger aufweist, wobei die ersten Führungsflächen jeweils in einer Ebene quer zur Gießrichtung angeordnet sind, und ein Rollenträger zumindest zwei mit den ersten Führungsflächen des Seitenkastens korrespondierende erste Gegenführungsflächen aufweist. Dadurch wird eine genaue Führung der individuell anstellbaren Strangführungsrolle in Gießrichtung erreicht.

Weiters ist es vorteilhaft, wenn ein Seitenkasten zumindest eine zweite Führungsfläche pro Rollenträger aufweist, wobei die zweite Führungsfläche in einer Ebene quer zur Gießrichtung liegt und normal zur ersten Führungsfläche angeordnet ist, und ein Rollenträger zumindest eine mit der zweiten Führungsfläche des Seitenkastens korrespondierende zweite Gegenführungsfläche aufweist. Dadurch wird die individuell anstellbare Strangführungsrolle auch quer zur Gießrichtung genau geführt.

In einer weiteren Ausführungsform stützt sich eine Strangführungsrolle auf mehreren Lagern, z.B. am Rollenträger oder am Unterrahmen, ab, sodass auch hohe Stütz- bzw. Anstellkräfte bei nur geringer Durchbiegung der Rolle übertragen werden können.

Es ist vorteilhaft, das erfindungsgemäße Strangführungssegment in einer Stranggießanlage mit einer bogenförmigen oder horizontalen Strangführung zur Herstellung von Flachprodukten aus Stahl, vorzugsweise mit Brammen- oder Dünnbrammenquerschnitt, zu verwenden.

Gleichermaßen ist es vorteilhaft, das erfindungsgemäße Strangführungssegment in einer Stranggießanlage mit einer bogenförmigen oder horizontalen Strangführung zur Herstellung von Langprodukten aus Stahl, vorzugsweise mit Knüppel- oder Vorblockquerschnitt, zu verwenden.

Die Verwendung des erfindungsgemäßen Strangführungssegments ist dann besonders vorteilhaft, wenn der Strang durch die Anstellung zumindest einer individuell anstellbaren Strangführungsrolle in seiner Dicke reduziert wird, wobei die Dicke der Strangschalen des Strangs vor der Reduktion ≥ 90% der Strangdicke beträgt. In diesem Fall werden Seigerungen oder Porositäten im Zentralbereich des Strangs besonders effektiv vermieden.

Durch die Dickenreduktion eines durcherstarrten Strangs, engl. *hard reduction,* wird nicht nur die Innenqualität verbessert, sondern kann die Anzahl der dem Stranggießen nachfolgenden Warmwalzschritte reduziert werden bzw. deren Reduktionsgrad herabgesetzt werden.

Natürlich kann die Erfindung aber auch bei Vertikalanlagen eingesetzt werden.

Weitere Vorteile und Merkmale der vorliegenden Erfindung ergeben sich aus der nachfolgenden Beschreibung nicht einschränkender Ausführungsbeispiele, wobei auf die folgenden Figuren Bezug genommen wird, die zeigen:
Fig 1 eine perspektivische Darstellung eines Strangführungssegments mit einer Fest- und einer Losseite
Fig 2 eine teilweise geschnittene Aufrissdarstellung des Strangführungssegments nach Fig 1 zur Führung eines Flachproduktes mit Brammenquerschnitt
Fig 3 eine teilweise geschnittene Aufrissdarstellung eines Strangführungssegments zur Führung eines Stranges S eines Langproduktes mit Vorblockquerschnitt

In einer Stranggießmaschine wird ein in einer gekühlten Durchlaufkokille ausgebildeter Strang S in der nachfolgenden Strangführung gestützt, geführt und weiter abgekühlt. Oftmals ist die Strangführung segmentiert ausgebildet, wobei die Strangführung mehrere Strangführungssegmente 1 umfasst.

In Fig 1 ist ein erfindungsgemäßes Strangführungssegment (nachfolgend auch kurz Segment) 1 dargestellt. Das Segment 1 weist einen Oberrahmen 3 und einen Unterrahmen 4 auf, wobei der Oberrahmen 3 durch vier Verbindungssäulen 25 mit dem Unterrahmen 4 lösbar verbunden ist. Sowohl der Oberrahmen 3 als auch der Unterrahmen 4 weist jeweils sechs Strangführungsrollen 5, 6, 7 auf. Die Strangführungsrollen 5 des Unterrahmen 4 sind als unverschiebbare Strangführungsrollen 7 ausgebildet. Im Gegensatz dazu sind die Strangführungsrollen 5 des Oberrahmens 3 als individuell verschiebbare Strangführungsrollen 6 ausgeführt. Die individuell verschiebbaren Strangführungsrollen 6 sind in Anstellrichtung quer zur Gießrichtung 2 gegen den Strang anstellbar. Der Oberrahmen 3 weist mehrere linke Seitenkästen 10a und mehrere rechte Seitenkästen 10b auf. Jeder individuell verschiebbaren Strangführungsrolle 6 ist genau ein Rollenträger 8 zugeordnet, wobei sich die individuell verschiebbare Strangführungsrolle über mehrere Lager 15 (siehe Fig 2) drehbar am Rollenträger 8 abstützt. Der Rollenträger 8 wird durch zumindest, hier genau, zwei Verstelleinrichtungen 9 in Anstellrichtung an den in Fig 1 nicht dargestellten Strang angestellt.

Aus Fig 2 ist ersichtlich, dass ein erstes (hier das obere) Ende der Verstelleinrichtung 9 durch Verschrauben drehsteif mit dem Seitenkasten 10a, 10b verbunden ist. Das zweite Ende der Verstelleinrichtung 9 ist gelenkig mit dem Rollenträger 8 verbunden.

Um jede individuell einstellbare Strangführungsrolle 5, 6 unabhängig von den vor- und nachfolgenden Strangführungsrollen aus dem Strangführungssegment 1 ausbauen und einbauen zu können, ist jedem Rollenträger 8 genau ein linker Seitenkasten 10a und genau ein rechter Seitenkasten 10b zugeordnet. Somit weist der Oberrahmen 3 des Strangführungssegment 1 insgesamt sechs linke Seitenkästen 10a und sechs rechte Seitenkästen 10b auf.

Aus Fig 2 ist weiters ersichtlich, dass sich jede Strangführungsrolle 5, 6, 7 über vier Lager 15 am Unterrahmen 4 bzw. am Rollenträger 8 drehbar abstützt. Die Verstelleinrichtungen 9 sind wie dargestellt als Druckmittel- bzw. Hydraulikzylinder 17 ausgebildet.

Um den Rollenträger 8 einfach fertigen sowie diesen mit hoher Genauigkeit in Anstellrichtung quer zur Gießrichtung 2 führen zu können, ist der Rollenträger 8 plattenförmig ausgebildet. Dazu weist der Rollenträger 8 zwei vertikale, parallele Führungsflächen auf, die mit zwei Gegenführungsflächen im jeweiligen Seitenkasten 10a, 10b korrespondieren. Weiters weist der Rollenträger 8 eine vertikale Führungsfläche quer zur Gießrichtung 2 auf, die mit einer Gegenführungsfläche im jeweiligen Seitenkasten 10a, 10b korrespondiert. Dadurch ist eine genaue Führung des Rollenträgers 8 sowohl in Gießrichtung 2 als auch quer zu Gießrichtung 2 gewährleistet.

Die erfindungsgemäße Konstruktion des Strangführungssegments 1 ist auch deswegen sehr günstig, weil die Verstelleinrichtungen 9 außenliegend angeordnet sind. Dadurch sind die Führungen, die Dichtungen des Druckmittel- bzw. Hydraulikzylinder 17 sowie den Verstelleinrichtungen 9 zugeordnete Weg-, Kraft- bzw. Druckmesseinrichtungen viel geringeren Temperaturbelastungen ausgesetzt, was sich sehr günstig auf deren Lebensdauer auswirkt.

Die Fig 1 und 2 zeigen ein erfindungsgemäßes Strangführungssegment zur Führung von Flachprodukten, beispielsweise mit Brammen- oder Dünnbrammen-Querschnitt.

Hingegen zeigt die Fig 3 ein erfindungsgemäßes Strangführungssegment 1 zur Führung von Langprodukten, beispielsweise mit Knüppel- oder Vorblock-Querschnitt.

### Bezugszeichenliste

- 1: Strangführungssegment
- 2: Gießrichtung
- 3: Oberrahmen
- 4: Unterrahmen
- 5: Strangführungsrolle
- 6: Individuell verschiebbare Strangführungsrolle
- 7: Unverschiebbare Strangführungsrolle
- 8: Rollenträger
- 9: Verstelleinrichtung
- 10a: linker Seitenkasten
- 10b: rechter Seitenkasten
- 15: Lager
- 17: Druckmittel- bzw. Hydraulikzylinder
- 23: Kühldüse
- 25: Verbindungssäule

- S: Strang

## Patentansprüche

1. Strangführungssegment (1) zum Stützen und Führen eines metallischen Strangs (S) in einer Strangführung einer Stranggießmaschine,
- aufweisend einen Oberrahmen (3) und einen Unterrahmen (4), wobei der Oberrahmen (3) mit dem Unterrahmen (4) verbunden ist;
- wobei mehrere in Gießrichtung aufeinanderfolgende Strangführungsrollen (5,6,7) sowohl mit dem Oberrahmen (3) und dem Unterrahmen (4) verbunden sind;
- wobei der Oberrahmen (3) und/oder der Unterrahmen (4) zumindest zwei in der Breitenrichtung des Strangführungssegments (1) außenliegende Seitenkästen (10a, 10b) umfasst;
- wobei ein Rollenträger (8) plattenförmig ausgebildet ist;
- wobei das Strangführungssegment (1) mehrere, in Gießrichtung (2) aufeinanderfolgende, linke Seitenkästen (10a) und mehrere, in Gießrichtung aufeinanderfolgende, rechte Seitenkästen (10b) aufweist;
- wobei wenigstens zwei in Gießrichtung (2) unmittelbar aufeinanderfolgend angeordnete individuell verschiebbare Strangführungsrollen (6) individuell gegen den Strang (S) anstellbar sind;
- wobei jeder individuell verschiebbaren Strangführungsrolle (6) ein Rollenträger (8) und zumindest zwei Verstelleinrichtungen (9) zum Verschieben des Rollenträgers (8) quer zur Gießrichtung (2) zugeordnet sind und sich die individuell verschiebbare Strangführungsrolle (6) drehbar am Rollenträger (8) abstützt;
- wobei ein erstes Ende jeder Verstelleinrichtung (9) einerseits an einem Seitenkasten und ein zweites Ende derselben Verstelleinrichtung (9) an dem Rollenträger (8) angreift;
**dadurch gekennzeichnet,**
**dass** ein Seitenkasten (10a, 10b) zumindest zwei parallele erste Führungsflächen pro Rollenträger (8) quer zur Gießrichtung (2) und der Rollenträger (8) zumindest zwei mit den ersten Führungsflächen des Seitenkastens (10a, 10b) korrespondierende erste Gegenführungsflächen aufweist.

2. Strangführungssegment nach Anspruch 1, **dadurch gekennzeichnet, dass** ein erstes Ende einer Verstelleinrichtung (9) drehsteif mit einem Seitenkasten (10a, 10b) verbunden ist.

3. Strangführungssegment nach einem der vorhergehenden Ansprüche, **dadurch gekennzeichnet, dass** ein zweites Ende einer Verstelleinrichtung (9) gelenkig mit einem Rollenträger (8) verbunden ist.

4. Strangführungssegment nach Anspruch 1, **dadurch gekennzeichnet, dass** jeweils die Anzahl der linken Seitenkästen (10a) und der rechten Seitenkästen (10b) gleich der Anzahl der individuell verschiebbaren Strangführungsrollen (6) ist.

5. Strangführungssegment nach Anspruch 4, **dadurch gekennzeichnet, dass** eine individuell verschiebbare Strangführungsrolle (6) unabhängig von vor- oder nachfolgenden Strangführungsrollen (5) durch einen linken Seitenkasten (10a) und einen rechten Seitenkasten (10b) montierbar und demontierbar ist.

6. Strangführungssegment nach Anspruch 1, **dadurch gekennzeichnet, dass** ein Seitenkasten (10a, 10b) zumindest eine zweite Führungsflächen pro Rollenträger (8) aufweist, wobei die zweite Führungsfläche in einer Ebene quer zur Gießrichtung (2) liegt und normal zur ersten Führungsfläche angeordnet ist, und ein Rollenträger (8) zumindest eine mit der zweiten Führungsfläche des Seitenkastens (10a, 10b) korrespondierende zweite Gegenführungsfläche aufweist.

7. Strangführungssegment nach einem der vorhergehenden Ansprüche, **dadurch gekennzeichnet, dass** sich eine Strangführungsrolle (5, 6, 7) auf mehreren Lagern (15) abgestützt.

8. Verwendung des Strangführungssegments (1) nach einem der vorhergehenden Ansprüche in einer Stranggießanlage mit einer bogenförmigen oder horizontalen Strangführung zur Herstellung eines Strangs (S) eines Flachprodukts aus Stahl, vorzugsweise mit Brammen- oder Dünnbrammenquerschnitt.

9. Verwendung des Strangführungssegments (1) nach einem der Ansprüche 1 bis 8 in einer Stranggießanlage mit einer bogenförmigen oder horizontalen Strangführung zur Herstellung eines Strangs (S) eines Langprodukts aus Stahl, vorzugsweise mit einem Knüppel- oder Vorblockquerschnitt.

10. Verwendung nach Anspruch 8 oder 9, **dadurch gekennzeichnet, dass** der Strang (S) durch die Anstellung zumindest einer individuell anstellbaren Strangführungsrolle (6) in seiner Dicke reduziert wird, wobei die Dicke der Strangschalen des Strangs (S) vor der Reduktion ≥ 90% der Strangdicke beträgt.

11. Verwendung nach Anspruch 10, **dadurch gekennzeichnet, dass** der Strang (S) durcherstarrt ist.

## Claims

1. Strand-guiding segment (1) for supporting and guiding a metallic strand (S) in a strand guide of a continuous casting machine,
- having an upper frame (3) and a lower frame (4), wherein the upper frame (3) is connected to the lower frame (4);
- wherein a plurality of strand-guiding rollers (5, 6, 7) following one another in the casting direction are connected both to the upper frame (3) and to the lower frame (4);
- wherein the upper frame (3) and/or the lower frame (4) comprise/comprises at least two side boxes (10a, 10b) situated on the outside in the width direction of the strand-guiding segment (1);
- wherein a roller support (8) takes the form of a plate;
- wherein the strand-guiding segment (1) has a plurality of left side boxes (10a) following one another in the casting direction (2) and a plurality of right side boxes (10b) following one another in the casting direction;
- wherein at least two individually displaceable strand-guiding rollers (6) arranged directly following one another in the casting direction (2) are able to be placed individually against the strand (S);
- wherein each individually displaceable strand-guiding roller (6) is assigned a roller support (8) and at least two adjusting devices (9) for displacing the roller support (8) transversely with respect to the casting direction (2), and the individually displaceable strand-guiding roller (6) is rotatably supported on the roller support (8);
- wherein a first end of each adjusting device (9) engages on a side box on one side, and a second end of the same adjusting device (9) engages on the roller support (8);
**characterized**
**in that** a side box (10a, 10b) has at least two parallel first guide surfaces for each roller support (8) transversely with respect to the casting direction (2), and the roller support (8) has at least two first counterpart guide surfaces corresponding to the first guide surfaces of the side box (10a, 10b).

2. Strand-guiding segment according to Claim 1, **characterized in that** a first end of an adjusting device (9) is connected to a side box (10a, 10b) in a torsionally rigid manner.

3. Strand-guiding segment according to either of the preceding claims, **characterized in that** a second end of an adjusting device (9) is connected to a roller support (8) in an articulated manner.

4. Strand-guiding segment according to Claim 1, **characterized in that** in each case the number of the left side boxes (10a) and of the right side boxes (10b) is equal to the number of the individually displaceable strand-guiding rollers (6) .

5. Strand-guiding segment according to Claim 4, **characterized in that** an individually displaceable strand-guiding roller (6) is able to be mounted and demounted, independently of preceding or following strand-guiding rollers (5), through a left side box (10a) and a right side box (10b).

6. Strand-guiding segment according to Claim 1, **characterized in that** a side box (10a, 10b) has at least a second guide surface for each roller support (8), wherein the second guide surface is situated in a plane transversely with respect to the casting direction (2) and is arranged normal to the first guide surface, and a roller support (8) has at least one second counterpart guide surface corresponding to the second guide surface of the side box (10a, 10b).

7. Strand-guiding segment according to one of the preceding claims, **characterized in that** a strand-guiding roller (5, 6, 7) is supported on a plurality of bearings (15).

8. Use of the strand-guiding segment (1) according to one of the preceding claims in a continuous casting plant having a curved or horizontal strand guide for producing a strand (S) of a flat product made of steel, preferably having a slab or thin slab cross section.

9. Use of the strand-guiding segment (1) according to one of Claims 1 to 8 in a continuous casting plant having a curved or horizontal strand guide for producing a strand (S) of a long product made of steel, preferably having a billet or bloom cross section.

10. Use according to Claim 8 or 9, **characterized in that** the strand (S) is reduced in its thickness by the placement of at least one individually placeable strand-guiding roller (6), wherein the thickness of the strand shells of the strand (S) is ≥ 90% of the strand thickness before the reduction.

11. Use according to Claim 10, **characterized in that** the strand (S) is fully solidified.

## Revendications

1. Segment de guidage de barre (1) destiné à l'appui et au guidage d'une barre métallique (S) dans le guidage de barre d'une machine pour coulée continue,
- comprenant un bâti supérieur (3) et un bâti inférieur (4), le bâti supérieur (3) étant raccordé au bâti inférieur (4) ;
- plusieurs galets de guidage de barre (5, 6, 7) se succédant dans le sens de coulée étant raccordés autant au bâti supérieur (3) qu'au bâti inférieur (4) ;
- le bâti supérieur (3) et/ou le bâti inférieur (4) comprenant au moins deux caissons latéraux (10a, 10b) situés à l'extérieur dans le sens de la largeur du segment de guidage de barre (1) ;
- un support de galet (8) étant réalisé en forme de plaque ;
- le segment de guidage de barre (1) comprenant plusieurs caissons latéraux gauches (10a) se succédant dans le sens de coulée et plusieurs caissons latéraux droits (10b) se succédant dans le sens de coulée ;
- au moins deux galets de guidage de barre (6) individuellement déplaçables et situés successivement directement dans le sens de coulée (2) pouvant être réglés individuellement contre la barre (S) ;
- à chaque galet de guidage de barre (6) individuellement déplaçable étant associés un support de galet (8) et au moins deux dispositifs d'ajustement (9) servant au déplacement du support de galet (8) perpendiculairement au sens de coulée (2) et le galet de guidage de barre (6) individuellement déplaçable s'appuyant à rotation sur le support de galet (8) ;
une première extrémité de chaque dispositif d'ajustement (9) attrapant d'une part un caisson latéral et une deuxième extrémité du même dispositif d'ajustement (9) attrapant le support de galet (8) ;
**caractérisé en ce que**
un caisson latéral (10a, 10b) comprend au moins deux premières surfaces de guidage parallèles par support de galet (8) perpendiculairement au sens de coulée (2) et le support de galet (8) comprend au moins deux premières surfaces de contre-guidage correspondant aux premières surfaces de guidage du caisson latéral (10a, 10b).

2. Segment de guidage de barre selon la revendication 1, **caractérisé en ce qu'**une première extrémité d'un dispositif d'ajustement (9) est raccordée de manière rigide à la rotation au caisson latéral (10a, 10b).

3. Segment de guidage de barre selon l'une des revendications précédentes, **caractérisé en ce qu'**une deuxième extrémité d'un dispositif d'ajustement (9) est raccordée par articulation au support de galet (8).

4. Segment de guidage de barre selon la revendication 1, **caractérisé en ce qu'**à chaque fois, le nombre des caissons latéraux gauches (10a) et des caissons latéraux droits (10b) équivaut au nombre de galets de guidage de barre (6) individuellement déplaçables.

5. Segment de guidage de barre selon la revendication 4, **caractérisé en ce qu'**un galet de guidage de barre individuellement déplaçable (6) peut être monté et démonté à travers un caisson latéral gauche (10a) et un caisson latéral droit (10b) indépendamment des galets de guidage de barre (5) avant lui ou après lui.

6. Segment de guidage de barre selon la revendication 1, **caractérisé en ce qu'**un caisson latéral (10a, 10b) comprend au moins une deuxième surface de guidage par support de galet (8), la deuxième surface de guidage se trouvant dans un plan perpendiculaire au sens de coulée (2) et étant situé à la normale de la première surface de guidage, et un support de galet (8) comprenant au moins une deuxième surface de contre-guidage correspondant à la deuxième surface de guidage du caisson latéral (10a, 10b).

7. Segment de guidage de barre selon l'une des revendications précédentes, **caractérisé en ce qu'**un galet de guidage de barre (5, 6, 7) s'appuie sur plusieurs appuis (15).

8. Utilisation du segment de guidage de barre (1) selon l'une des revendications précédentes dans une installation de coulée de barre comprenant un guidage de barre arqué ou horizontal pour la fabrication d'une barre (S) d'un produit plat en acier, de préférence présentant une coupe de brame ou de brame mince.

9. Utilisation du segment de guidage de barre (1) selon l'une des revendications 1 à 8 dans une installation de coulée de barre comprenant un guidage de barre arqué ou horizontal pour la fabrication d'une barre (S) d'un produit longitudinal en acier, de préférence présentant une coupe elliptique ou de billette.

10. Utilisation selon la revendication 8 ou 9, **caractérisée en ce que** la barre (S) est réduite dans son épaisseur par le réglage d'au moins un galet de guidage de barre individuellement réglable (6), l'épaisseur des croûtes de barre de la barre (S) avant la réduction valant ≥ 90% de l'épaisseur de la barre.

11. Utilisation selon la revendication 10, **caractérisée en ce que** la barre (S) est parfaitement solidifiée.
